# EUROPÄISCHE PATENTANMELDUNG

(11) **EP 0 440 881 A2**
(43) Veröffentlichungstag der Anmeldung: **14.08.1991**
(21) Anmeldenummer: 90118974.6
(22) Anmeldetag: 04.10.1990
(51) Int. Cl.: B65H 63/032, B65H 63/06, D01H 13/16, G01N 21/88

(54) **Verfahren zur optoelektronischen Überwachung fadenförmiger Materialien**

(30) Priorität: 08.02.1990 DD 337671
(71) Anmelder: GROSSENHAINER TEXTILMASCHINENBAU GMBH, D-01558 Grossenhain (DE)
(72) Erfinder: Prager, Lutz, O-8280 Grossenhain (DD)

(57) **Zusammenfassung**

Die Erfindung betrifft ein Verfahren zur optoelektronischen Überwachung fadenförmiger Materialien und ist bevorzugt in der Textilindustrie anwendbar.

Der Erfindung liegt die Aufgabe zugrunde, die durch äußere Einflüsse auftretenden Dämpfungen der Lichtstrahlen auszuwerten und zu kompensieren.

Die erfindungsgemäße Lösung besteht darin, daß die Breite des Lichtimpulses im Sender in Abhängigkeit von der Impulsbreite, der zeitlichen Impulsbreitenänderung und der Impulsbreitendistanzänderung des zuvor ausgesendeten Lichtimpulses, die dieser beim Durchlaufen der Strecke vom Sender zum Empfänger erfahren hat und die durch Auswertung der an den Empfänger gelangenden Impulse ermittelt wurden, verändert wird.

Die Auswertung kann mit Hilfe eines Mikrorechners erfolgen.

## Beschreibung

Die Erfindung betrifft ein Verfahren zur optoelektronischen Überwachung fadenförmiger Materialien und ist vorzugsweise in der Textilindustrie anwendbar.

Es ist bekannt, fadenförmige Materialien mit optoelektronischen Sensoren mittels Gleichlicht oder Wechsellicht gleichbleibender Frequenz zu überwachen (DD-PS 206 659). Nachteilig ist dabei, daß Umwelteinflüsse, wie Fremdlichteinstrahlung oder Verunreinigung der Sensoren, die Wirkung der Vorrichtung negativ beeinflussen. Eine Kompensation dieser Beeinflussungen mittels optischer Filter, Wechsellicht oder besonders ausgestalteter optoelektronischer Überwachungseinheiten ist nur mit einem erhöhten Aufwand zu realisieren.

Der Erfindung liegt die Aufgabe zugrunde, bei einem Verfahren zur optoelektronischen Überwachung fadenförmiger Materialien in der Textilindustrie die durch Umwelteinflüsse auftretenden Dämpfungen auszuwerten und zu kompensieren.

Diese Aufgabe wird erfindungsgemäß durch die Maßnahmen des Patentanspruchs 1 gelöst. Patentanspruch 2 gestaltet dieses Verfahren weiter aus.

Weitere Besonderheiten lassen sich der folgenden Beschreibung eines in der Zeichnung in Form eines Prinzipschaltplans dargestellten Ausführungsbeispiels entnehmen, mit dem das erfindungsgemäße Verfahren durchgeführt wird.

Wenn sich im Lichtstrahl 1 zwischen einem optoelektronischen Sender 2 und einem optoelektronischen Empfänger 3 kein fadenförmiges Material und keine Verunreinigungen befinden, wird der vom Empfänger 3 empfangene Impuls im wesentlichen dem vom Sender 2 ausgesendeten Impuls entsprechen, d. h. es wird sich um einen schmalen Impuls handeln, da ein solcher ausreichend ist, um einen von störenden Einflüssen freien Raum zwischen Sender 2 und Empfänger 3 zu signalisieren. Dieser Impuls soll als Ausgangsimpuls bezeichnet werden.

Wird ein fadenförmiges Material in den Bereich des Lichtstrahls 1 gebracht, so wird dieser gedämpft und im Empfänger 3 entsteht ein Signal, das sich deutlich in seiner Charakteristik von dem ausgesendeten unterscheidet, da sich beim Durchlaufen der Strecke zwischen Sender 2 und Empfänger 3 die Impulsdistanz, die Impulsbreite und die Zeitcharakteristik des aus einzelnen Impulsen bestehenden Lichtstrahls 1 verändern. Das erfindungsgemäße Verfahren besteht nun darin, die Breite des Impulses, den der Sender 2 aussendet, schrittweise so lange zu erhöhen, bis im Empfänger 3 ein Impuls mit einer dem Ausgangsimpuls entsprechenden Impulsform empfangen wird. Durch entsprechende Versuche können dann bestimmte notwendige Korrekturwerte entsprechenden Zuständen zwischen Sender 2 und Empfänger 3 zugeordnet werden. Dies können Aussagen über Materialeigenschaften (Materialdicke, Materialtransparenz u. a.) von fadenförmigem Material, das sich im Bereich zwischen Sender 2 und Empfänger 3 befindet, oder auch über das Vorhandensein eines Fadens und/oder von Verschmutzungen sein.

In der Regel sind fadenförmige Materialien mit Dick- und Dünnstellen behaftet, die im Bereich des Lichtstrahls 1, abhängig von der Liefergeschwindigkeit, diesen so modifizieren, daß dies zu einer Veränderung der Impulsbreite führt. Ähnliche, doch von den genannten deutlich unterscheidbare Veränderungen bewirken Verunreinigungen im Bereich zwischen Sender 2 und Empfänger 3. Die im Empfänger 3 erzeugten Signale werden über elektronische Baugruppen, wie Verstärker 4 und Schwellwertschalter 5, einem Mikrorechner 6 zugeführt, in welchem mittels eines in einem Festwertspeicher 7 gespeicherten Programms die empfangenen Impulse ausgewertet und entsprechende Korrekturwerte gebildet werden, die über einen Ausgangsverstärker 8 dem Sender 2 zugeführt werden.

Bei Auftreten einer gewissen Verunreinigung im Bereich des Lichtstrahls 1 wird über den Verstärker 9 ein Signal "Maximale Dämpfung" ausgelöst, das wiederum zum Einschalten einer Bedieneraufforderung, den Bereich der Fadenüberwachung zu reinigen, verwendet werden kann. Ein in der Form des Ausgangssignals vorliegendes Signal löst über den Verstärker 10 das Signal "Bruch" und das Stillsetzen des Antriebs aus. Die Signale SIO IN und SIO OUT, eingelesen bzw. ausgelesen über die Baugruppen 11 und 12, dienen dem Austausch von Informationen mit dem Leitrechner.

## Patentansprüche

1. Verfahren zur optoelektronischen Überwachung fadenförmiger Materialien in der Textilindustrie, bei welchem von einem Sender Lichtimpulse zu einem Empfänger gesendet und in einer elektronischen Schaltungsanordnung zu Signalen verarbeitet werden,
**dadurch gekennzeichnet,**
daß die Breite des Lichtimpulses im Sender in Abhängigkeit von der Impulsbreite, der zeitlichen Impulsbreitenänderung und der Impulsbreitendistanzänderung des zuvor ausgesendeten Lichtimpulses, die dieser beim Durchlaufen der Strecke vom Sender zum Empfänger erfahren hat und die durch Auswertung der an den Empfänger gelangenden Impulse ermittelt wurden, verändert wird.

2. Verfahren nach Anspruch 1,
dadurch gekennzeichnet,
daß die Auswertung mit Hilfe eines Mikrorechners erfolgt.
